# EUROPÄISCHE PATENTSCHRIFT

(11) **EP 3 513 972 B1**
(45) Veröffentlichungstag und Bekanntmachung des Hinweises auf die Patenterteilung: **11.11.2020**
(21) Anmeldenummer: 19156584.5
(22) Anmeldetag: 09.09.2016
(51) Int. Cl.: B41F 19/02, B41F 21/08, B44B 5/02

(54) **FLEXIBLE PRÄGEPLATTE FÜR EINE BOGENDRUCKMASCHINE IM SICHERHEITSDRUCK**
FLEXIBLE EMBOSSING PLATE FOR A SHEET FED PRINTING MACHINE FOR SECURITY PRINTING
PLAQUE D'ESTAMPAGE FLEXIBLE POUR UNE PRESSE À FEUILLES DE L'IMPRESSION DE SÉCURITÉ

(30) Priorität: 11.09.2015 DE 102015011918
(43) Veröffentlichungstag der Anmeldung: 24.07.2019
(62) Teilanmeldung aus: 16763199.3
(73) Patentinhaber: Giesecke+Devrient Currency Technology GmbH, 81677 München (DE)
(72) Erfinder: Voit, Max, 83671 Benediktbeuern (DE); Franz, Peter, 85567 Pienzenau/Bruck (DE)
(74) Vertreter: Zeuner Summerer Stütz

(56) Entgegenhaltungen:
- EP-A2- 1 629 994
- WO-A1-94/05501

## Beschreibung

Die Erfindung betrifft allgemein die Herstellung von Sicherheitselementen mit einer optisch variablen Struktur, die aus einer Beschichtung mit einem sich wiederholenden Muster und einer zur Beschichtung gepasserten, feinstrukturierten Prägung besteht. Die Erfindung betrifft insbesondere eine flexible Prägeplatte für eine Bogendruckmaschine zum Bedrucken und Prägen von Druckbogen zur Herstellung von Sicherheitselementen mit einer optisch variablen Struktur, sowie ein Verfahren zum Herstellen einer derartigen Prägeplatte.

Wertdokumente, wie beispielsweise Banknoten, Aktien, Anleihen, Urkunden, Gutscheine, Schecks, hochwertige Eintrittskarten, aber auch andere fälschungsgefährdete Papiere, wie Pässe oder sonstige Ausweisdokumente, werden zur Absicherung oft mit Sicherheitselementen ausgestattet, die sowohl eine Wiedererkennung eines Wertdokuments als auch eine Überprüfung der Echtheit des Wertdokuments gestatten und die zugleich als Schutz vor unerlaubter Reproduktion dienen.

Dabei werden oft Sicherheitselemente eingesetzt, die einerseits maschinenlesbar sind, andererseits aber auch mit einfachen Hilfsmitteln oder ganz ohne Hilfsmittel überprüft werden können. Besonders geeignet sind Sicherheitselemente, die von Benutzern ohne Hilfsmittel und auch bei schlechten Lichtverhältnissen identifiziert und als echt erkannt werden können. Hier eignen sich insbesondere Prägungen und haptische Merkmale, die sowohl das visuelle Erscheinungsbild als auch die Fühlbarkeit der Sicherheitsmerkmale ausnutzen.

Anwendung finden solche Sicherheitselemente beispielsweise bei der Absicherung hochwertiger Pharmaprodukte. In diesem Produktbereich hat sich beispielsweise das PEAK® Merkmal der Anmelderin bewährt, das ein dreidimensionales Sicherheitselement darstellt, das ausschließlich durch das Bedrucken und Prägen von Papier oder des Kartonsubstrats einer Verpackung erzeugt wird. Dabei greifen filigrane optische und taktile Elemente ineinander und sorgen für ein dreidimensionales, sich je nach Betrachtungswinkel, veränderndes Bild. Die Herstellung solcher Sicherheitselemente ist allerdings vergleichsweise kostenintensiv, da mehrere Prozessschritte benötigt werden und der Druck- und der Prägungsvorgang voneinander entkoppelt sind. Darüber hinaus ist für die Erzeugung der filigranen Feinprägestrukturen typischerweise ein Stichtiefdruckschritt erforderlich, der nicht die gewünschte Druckgeschwindigkeit für die Massenfertigung leisten kann.

Aus der Druckschrift EP 1 629 994 A2 ist ein Prägeblech für eine Heiß-Kalt-Laminierpresse mit dreidimensionaler Struktur auf Basis eines weitgehend fehlstellenfreien oberflächenharten Metallblechs geeigneter Dicke und Abmessung und einer geeigneten Oberfläche bekannt. Die Druckschrift WO 94/05501 A1 betrifft ein Prägesystem zum gleichzeitigen positiven und negativen Prägen eines Zeichens in Blattmaterial, das eine obere Platte und eine untere Platte mit jeweils positiver und negativer Prägung auf Plattenabschnitte enthält, die ausgerichtet und komplementär angeordnet sind, so dass während des Prägeschritts die neutralen Abschnitte der Platten keinen Druck auf das Blattmaterial ausüben.

Ausgehend davon liegt der Erfindung die Aufgabe zugrunde, Einrichtungen und Verfahren anzugeben, die es erlauben, Sicherheitselemente mit einer optisch variablen Struktur aus einer Beschichtung mit einem sich wiederholenden Muster und einer zur Beschichtung gepasserten, feinstrukturierten Prägung kostengünstig und mit hohen Verarbeitungsgeschwindigkeiten herzustellen.

Diese Aufgabe wird durch die Merkmale der unabhängigen Ansprüche gelöst. Weiterbildungen der Erfindung sind Gegenstand der abhängigen Ansprüche.

Beschrieben wird zunächst ein Verfahren zum Herstellen eines Sicherheitselements mit einer optisch variablen Struktur in einer Bogendruckmaschine, insbesondere einer Bogenoffsetdruckmaschine, bei dem
- ein Druckbogen innerhalb der Bogendruckmaschine mittels Fördersystemen an umlaufenden Greifersystemen im Greiferschluss durch zumindest ein Druckwerk und ein Prägewerk geführt wird,
- der Druckbogen in dem zumindest einen Druckwerk mit einer Beschichtung mit einem sich wiederholenden Muster versehen wird, und
- der Druckbogen in dem Prägewerk mit einer feinstrukturierten Prägestruktur versehen wird,
- wobei die feinstrukturierte Prägestruktur und die Beschichtung durch die Führung des Druckbogens im Greiferschluss zueinander gepassert auf dem Druckbogen erzeugt werden und die optisch variable Struktur des herzustellenden Sicherheitselements bilden.

In einer vorteilhaften Ausgestaltung bilden in dem Prägewerk der Bogendruckmaschine ein mit einer flexiblen, feinstrukturierten Prägeplatte versehener Prägezylinder und ein Gegendruckzylinder einen Transferspalt, durch den der Druckbogen geführt und dabei mit der feinstrukturierten Prägestruktur versehen wird.

Der Druckbogen kann mit einer einfarbigen oder auch mit einer mehrfarbigen, beispielsweise zwei-, drei- oder vierfarbigen Beschichtung versehen werden, wozu der Druckbogen durch zwei oder mehr Druckwerke geführt werden kann. Die Farbanzahl kann dabei ohne Weiteres bis zu 7 betragen. Die Druckfarben können angrenzend, überlagernd oder auch voneinander beabstandet aufgebracht sein. Auch Effektfarben, wie etwa Metallglanzfarben, fluoreszierende Farben, Farben mit maschinenlesbaren Merkmalen wie magnetische Farben, Infrarot-absorbierende oder Infrarot-transparente Druckfarben können zum Einsatz kommen und mit herkömmlichen Druckfarben kombiniert sein. Solche Effektfarben können dem Sicherheitselement auch zusätzlich maschinenlesbare Eigenschaften verleihen.

Die Beschichtung kann ein sich in einer oder zwei Raumrichtungen wiederholendes Muster darstellen und aus rasterartig angeordneten linienförmigen oder nicht-linienförmigen Grundelementen bestehen. Linienförmige Grundelemente können gerade oder gekrümmt, insbesondere gewellt verlaufen. Die Linienbreiten linienförmiger Grundelemente liegen vorteilhaft zwischen 20 µm und 700 µm, bevorzugt zwischen 30 µm und 300 µm und besonders bevorzugt zwischen 50 µm und 200 µm. Nicht-linienförmige Grundelemente können insbesondere eine runde, ovale oder polygonal begrenzte Umrissform aufweisen. Nicht-linienförmige Grundelemente haben vorteilhaft eine Ausdehnung zwischen 20 µm und 1000 µm, bevorzugt zwischen 30 µm und 500 µm und besonders bevorzugt zwischen 50 µm und 400 µm.

Die feinstrukturierte Prägestruktur ist auf das sich wiederholende Muster der Beschichtung abgestimmt, so dass die Prägestruktur und die Beschichtung zueinander gepassert die gewünschte optisch variable Struktur des herzustellenden Sicherheitselements bilden. Die Prägestruktur besteht daher vorteilhaft ebenfalls aus linienförmigen bzw. nicht-linienförmigen Reliefelementen, die sich im selben ein- oder zweidimensionalen Raster wie die Grundelemente der Beschichtung wiederholen. Beispiele für im Rahmen der Erfindung vorteilhaft einsetzbare Kombinationen von Beschichtung und Prägung können den Druckschriften WO 97/17211 A1, WO 2002/20280 A1, WO 2004/022355 A2, WO 2006/018232 A2 und WO 2007/093300 A1 entnommen werden, deren Offenbarungsgehalt insoweit in die vorliegende Anmeldung aufgenommen wird.

Gegenwärtig ist bevorzugt, dass der Druckbogen zunächst mit der Beschichtung und danach mit der feinstrukturierten Prägestruktur versehen wird, es ist jedoch grundsätzlich auch möglich, den Druckbogen zunächst mit der feinstrukturierten Prägestruktur und erst danach mit der Beschichtung zu versehen.

Durch die Führung der Druckbogen im Greiferschluss entsteht ein Zwangspasser, der sicherstellt, dass die in dem zumindest einen Druckwerk erzeugte Beschichtung und die in dem Prägewerk erzeugte feinstrukturierten Prägestruktur zueinander gepassert auf dem Druckbogen erzeugt werden. Durch die Führung im Greiferschluss können zudem auch sehr dünne Papiere ohne Papierverletzungen bedruckt und geprägt werden.

Gleichzeitig können durch den Einsatz einer Bogendruckmaschine, insbesondere einer Bogenoffsetdruckmaschine, höchste Verarbeitungsgeschwindigkeiten erreicht werden. Der Aufbau von Offsetdruckmaschinen insbesondere in Reihenbauweise, ermöglicht passergerechtes Drucken mit hoher Passer-Prägeanforderung. Durch die sehr flexible Handhabung der Druckwerke kann auf notwendige Anforderung des Passers Farbe + Prägung schnell im Prozess reagiert werden.

Als Bedruckstoffe kommen insbesondere Substrate aus Naturfasern, Baumwolle, Zellstoff und Altpapier in Frage. Auch Verbundstoffe oder reine Kunststoffe, die geeignet sind, Prägungen dauerhaft zu bewahren, können verwendet werden. Die Substratstärke liegt dabei vorteilhaft zwischen 0,03 mm und 1,5 mm, bevorzugt zwischen 0,04 mm und 0,5 mm, und besonders bevorzugt zwischen 0,05 mm und 0,4 mm. Im Fall von Papiersubstraten liegt das Flächengewicht des Papiers insbesondere zwischen 40 g/m² und 600 g/m², bevorzugt zwischen 50 g/m² und 220 g/m², und besonders bevorzugt zwischen 60 g/m² und 150 g/m².

Weiter wird eine Bogendruckmaschine beschrieben, insbesondere eine Bogenoffsetdruckmaschine, zum Bedrucken und Prägen von Druckbogen zur Herstellung von Sicherheitselementen mit einer optisch variablen Struktur, mit
- zumindest einem Druckwerk, das ausgelegt und eingerichtet ist, die Druckbogen mit einer Beschichtung mit einem sich wiederholenden Muster zu versehen,
- ein Prägewerk, das ausgelegt und eingerichtet ist, die Druckbogen mit einer feinstrukturierten Prägestruktur zu versehen, und
- Fördersystemen zum Führen der Druckbogen innerhalb der Bogendruckmaschine an umlaufenden Greifersystemen im Greiferschluss durch das zumindest eine Druckwerk und das Prägewerk, um die feinstrukturierte Prägestruktur und die Beschichtung zueinander gepassert auf den Druckbogen zu erzeugen und dadurch die optisch variable Struktur der herzustellenden Sicherheitselemente zu bilden.

Mit Vorteil bilden in dem Prägewerk der Bogendruckmaschine ein Prägezylinder und ein Gegendruckzylinder einen Transferspalt zur Durchführung und Prägung der Druckbogen, wobei der Prägezylinder mit einer flexiblen, feinstrukturierten Prägeplatte versehen ist. Dabei kommt mit besonderem Vorteil eine Prägeplatte der weiter unten genauer beschriebenen Art zum Einsatz.

Der Gegendruckzylinder ist im Prägebereich mit einer weichen Prägeunterlage, insbesondere einem weichen Latextuch versehen. Außerhalb der Prägeunterlage ist der Gegendruckzylinder vorteilhaft durch eine Schutzfolie vor mechanischen Einflüssen geschützt.

Die vorliegende Erfindung betrifft eine flexible Prägeplatte nach Anspruch 1, insbesondere eine flexible Prägeplatte für eine Bogendruckmaschine der oben beschriebenen Art, mit einem Plattenträger und einem gegenüber der Oberfläche des Plattenträgers erhabenen Plateau, das mit einer feinstrukturierten Reliefstruktur versehen ist. Die Prägeplatte ist dabei vorteilhaft aus Messing, Nickel oder Polymer, besonders vorteilhaft aus Federstahl gebildet.

Die feinstrukturierte Reliefstruktur enthält linienförmige oder nicht-linienförmige Reliefelemente. Linienförmige Reliefelemente (Gravurlinien) können gerade oder gekrümmt, insbesondere gewellt verlaufen. Nicht-linienförmige Reliefelemente können insbesondere pyramidenförmig und/oder kreiskugelförmig ausgebildet sein. Die Reliefelemente sind in einem ein- oder zweidimensionalen Raster wiederholt, insbesondere im selben Raster wie die Grundelemente der Beschichtung.

In der Erfindung weist die feinstrukturierte Reliefstruktur der Prägeplatte Strukturtiefen zwischen 20 µm und 250 µm, bevorzugt zwischen 40 µm und 150 µm, besonders bevorzugt zwischen 60 µm und 120 µm auf. Die Strukturbreiten der Reliefstruktur liegen zwischen 20 µm und 1500 µm, bevorzugt zwischen 40 µm und 1000 µm, besonders bevorzugt zwischen 60 µm und 500 µm.

Das Aspektverhältnis, also das Verhältnis von Strukturbreite zu Strukturtiefe der feinstrukturierten Reliefstruktur liegt mit Vorteil zwischen 1:1 und 10:1, bevorzugt zwischen 1,5:1 und 3,5:1.

Da sich die Prägeplatte flexibel um den Gummituchzylinder einer Bogendruckmaschine aufspannen lassen soll, darf die Plattenstärke nicht zu hoch sein. Der Plattenträger der Prägeplatte weist daher vorteilhaft eine Stärke zwischen 50 µm und 800 µm, bevorzugt zwischen 80 µm und 500 µm, besonders bevorzugt zwischen 100 µm und 250 µm auf. Das genannte erhabene Plateau hat eine Höhe zwischen 200 µm und 1000 µm, bevorzugt zwischen 300 µm und 750 µm, besonders bevorzugt zwischen 400 µm und 600 µm. Lateral weist das Plateau vorteilhaft Abmessungen bis zu 25 mm x 25 mm auf.

Die Erfindung enthält schließlich auch ein Verfahren zum Herstellen einer flexiblen Prägeplatte der oben beschriebenen Art nach Anspruch 7, bei dem eine Grundplatte, nämlich eine Federstahlplatte bereitgestellt wird, die Grundplatte geätzt wird, um einen Plattenträger mit einem erhabenen Plateau zu bilden, und das Plateau durch Fräsung oder Einwirkung von Laserstrahlung mit einer feinstrukturierten Reliefstruktur versehen wird. Bei einer Fräsung kann beispielsweise mit einem Stichel mit einem Winkel von etwa 40° gearbeitet werden, so dass sich eine Gravurtiefe von 50% der Gravurbreite ergibt. Wird die Reliefstruktur durch Einwirkung von Laserstrahlung erzeugt, kann das Verhältnis von Gravurtiefe zu Gravurbreite in weiten Bereichen beliebig gewählt werden.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: schematisch einen Beipackzettel für ein Arzneimittel mit einem geprägten Sicherheitselement mit einer zweifarbigen optisch variablen Struktur,
- Fig. 2: die optisch variable Struktur des Sicherheitselements der Fig. 1 in Aufsicht (oberer Bildteil) und im Querschnitt (unterer Bildteil) genauer,
- Fig. 3: schematisch den Aufbau einer Bogendruckmaschine,
- Fig. 4: schematisch den Aufbau des Prägewerks der Bogendruckmaschine der Fig. 3, und
- Fig. 5: die in dem Prägewerk der Fig. 4 eingesetzte, erfindungsgemäße Prägeplatte im Querschnitt.

Die Erfindung wird nun am Beispiel eines geprägten Sicherheitselements für einen Beipackzettel erläutert. Fig. 1 zeigt dazu schematisch einen Beipackzettel 10 für ein Arzneimittel, der neben den üblichen inhaltlichen Informationen 12 zur Echtheitsabsicherung mit einem geprägten Sicherheitselement 14 mit einer zweifarbigen optisch variablen Struktur versehen ist.

Fig. 2 zeigt zur Erläuterung des grundsätzlichen Aufbaus von mit Hilfe der erfindungsgemäßen Prägeplatte hergestellten Sicherheitselementen die optisch variable Struktur 20 des Sicherheitselements 14 in Aufsicht (oberer Bildteil) und im Querschnitt (unterer Bildteil) genauer.

Die optisch variable Struktur 20 enthält zum einen eine zweifarbige Beschichtung 22 des Papiersubstrats 24 des Beipackzettels 10, die in Form eines sich wiederholenden Linienmusters aus zwei verschiedenfarbigen parallelen Linien 22-1, 22-2 gebildet ist. Die Linien 22-1 können beispielsweise mit roter, die Linien 22-2 mit schwarzer Druckfarbe gedruckt sein. Die zweifarbige Beschichtung 22 ist mit einer feinstrukturierten Prägestruktur 26 kombiniert, die in Form paralleler Prägelinien 28 in das Papiersubstrat 24 eingeprägt ist. Die Beschichtung 22 und die Prägestruktur 26 sind dabei so zueinander gepassert, dass die roten Linien 22-1 auf den in der Figur linken Flanken der Prägelinien 28 liegen und die schwarzen Linien 22-2 auf den rechten Flanken der Prägelinien 28. Die Beschichtung 22 und die Prägestruktur 26 zeigen dadurch zusammen ein optisch variables Erscheinungsbild, bei dem bei Betrachtung von der linken Seite 30 im Wesentlichen nur die roten Linien 22-1 der Beschichtung sichtbar sind und bei Betrachtung von der rechten Seite 32 im Wesentlichen nur schwarzen Linien 22-2 sichtbar sind. Durch Hin- und Herkippen des Beipackzettels 10 wechselt das Erscheinungsbild des Sicherheitselements 14 daher zwischen Rot und Schwarz. Die roten und schwarzen Linien 22-1, 22-2 können auch jeweils das Innere eines Bildmotivs ausfüllen, so dass beim Hin- und Herkippen nicht nur ein Farbwechsel, sondern auch ein Motivwechsel auftritt.

Der Abstand g der Prägelinien 28 beträgt im Ausführungsbeispiel g=200 µm, und auch das Linienmuster 22-1, 22-2 wiederholt sich mit einer Periode von 200 µm, wobei die Linienbreiten und die Zwischenräume zwischen den Linien 22-1, 22-2 jeweils 50 µm betragen. Durch die Übereinstimmung der Periodenlängen des Linienmusters und der Prägestruktur und die exakte Passerung der beiden Strukturen ergibt sich das oben beschriebene optisch variable Erscheinungsbild des Sicherheitselements 14.

Es versteht sich, dass die konkrete Gestaltung der Fig. 2 nur der Illustration dient und dass in der Praxis eine Vielzahl von Kombinationen von feinstrukturierten Prägestrukturen und Beschichtungen mit einem sich wiederholenden Muster verwendet werden können, wie weiter oben genauer erläutert.

Das Papiersubstrat 24 des Beipackzettels 10 weist eine geringe Dicke von nur etwa 60 µm auf, so dass eine homogene Prägung 26 des dünnen Papiers ohne Papierverletzung bei herkömmlicher Herstellung nicht unproblematisch ist. Erfindungsgemäß wird das Sicherheitselement 14 daher in einer nachfolgend genauer beschriebenen Bogendruckmaschine unter Verwendung einer speziell ausgebildeten flexiblen Prägeplatte erzeugt.

Fig. 3 zeigt schematisch den Aufbau einer Bogendruckmaschine 40 mit einem Anleger 42 zur Bogenzuführung, zwei Druckwerken 44-1 und 44-2 zum Drucken einer ersten und einer zweiten Farbe auf einen zugeführten Druckbogen 50, einem Prägewerk 46 zum Erzeugen einer feinstrukturierten Prägung auf dem bedruckten Druckbogen 50, und einem Ausleger 48 zum Stapeln der bedruckten und geprägten Druckbogen 50.

Die Druckbogen 50 werden innerhalb der Bogendruckmaschine 40 mittels Fördersystemen an umlaufenden Greifersystemen im Greiferschluss durch die beiden Druckwerke 44-1, 44-2 und das Prägewerk 46 geführt.

Dabei wird ein Druckbogen 50 in dem ersten Druckwerk 44-1 mit einer ersten Druckfarbe, beispielsweise roter Druckfarbe, bedruckt und in dem zweiten Druckwerk 44-2 mit einer zweiten Druckfarbe, beispielsweise schwarzer Druckfarbe, bedruckt und dadurch die zweifarbige Beschichtung 22 erzeugt. Vom zweiten Druckwerk 44-2 wird der Druckbogen 50 in das Prägewerk 46 geführt, wo er wegen des Zwangspassers durch den Greiferschluss passergenau mit der feinstrukturierten Prägung 26 versehen wird.

Der Aufbau des Prägewerks 46 der Bogendruckmaschine 40 ist in Fig. 4 schematisch genauer dargestellt. Das Prägewerk 46 ist im Ausführungsbeispiel ein modifiziertes Offsetdruckwerk der Bogendruckmaschine 40, beispielsweise ein modifiziertes Lackwerk mit Farbkasten 60, Farbwerk 62, Feuchtwerk 64, einem Druckplattenzylinder 66, einem Prägezylinder 68 in Form eines modifizierten Gummituchzylinders und einem modifizierten Gegendruckzylinder 72.

Um den Prägezylinder 68 zu bilden, wurde der ursprüngliche Gummituchzylinder des Lackwerks dadurch modifiziert, dass anstelle des Gummituchs eine flexible, feinstrukturierte Prägeplatte 70 um den Zylinder 68 aufgespannt wurde. Die Prägeplatte 70 enthält eine feinstrukturierte Reliefstruktur zur Erzeugung der gewünschten Prägestruktur 26 und ist weiter unter genauer beschrieben.

Auch der Gegendruckzylinder 72 des Offsetdruckwerks wurde zur Bildung des Prägewerks 46 modifiziert, und zwar indem auf den Gegendruckzylinder 72 eine Schutzfolie 74 aufgeklebt wurde, die im Prägebereich durch eine weiche Prägeunterlage in Form eines aufgeklebten weichen Latextuchs 76 ersetzt ist.

Der Prägezylinder 68 und der Gegendruckzylinder 72 bilden einen Transferspalt 78, durch den die Druckbogen 50 geführt und dabei mit der feinstrukturierten Prägung 26 versehen werden.

Fig. 5 zeigt die auf den Prägezylinder 68 aufgespannte, erfindungsgemäße Prägeplatte 70 genauer. Die flexible, feinstrukturierte Prägeplatte 70 ist aus Federstahl gebildet und weist einen Plattenträger 80 mit einer Stärke t von etwa t=110 µm auf. Von der Oberfläche des Plattenträgers 80 erhebt sich ein im Ausführungsbeispiel 20 mm x 20 mm großes Plateau 82 mit einer Höhe p von etwa p=500 µm. Das Plateau 82 kann beispielsweise durch Ätzen einer anfänglich 610 µm dicken Federstahlplatte erzeugt werden. In dem Plateau 82 ist durch Einwirkung von Laserstrahlung eine feinstrukturierte Reliefstruktur 84 erzeugt, die der negativen Form der gewünschten Prägestruktur 26 entspricht.

Im Ausführungsbeispiel besteht die Reliefstruktur 84 aus einer Mehrzahl paralleler Gravurlinien 86 mit einer Periode (Strukturbreite) von 200 µm. Die Strukturtiefe r durch die Laserung beträgt im Ausführungsbeispiel r=60 µm, das Aspektverhältnis also 3,3:1. Durch die geringe Schichtdicke t des Plattenträgers 80 kann die feinstrukturierte Prägeplatte 70 flexibel um den Gummituchzylinder aufgespannt werden um den Prägezylinder 68 zu bilden.

### Bezugszeichenliste

- 10: Beipackzettel
- 12: Informationen
- 14: Sicherheitselement
- 20: optisch variable Struktur
- 22: Beschichtung
- 22-1, 22-2: Linien
- 24: Papiersubstrats
- 26: Prägestruktur
- 28: Prägelinien
- 30,32: Betrachtungsrichtungen
- 40: Bogendruckmaschine
- 42: Anleger
- 44-1, 44-2: Druckwerke
- 46: Prägewerk
- 48: Ausleger
- 50: Druckbogen
- 60: Farbkasten
- 62: Farbwerk
- 64: Feuchtwerk
- 66: Druckplattenzylinder
- 68: Prägezylinder
- 70: Prägeplatte
- 72: Gegendruckzylinder
- 74: Schutzfolie
- 76: Latextuch
- 78: Transferspalt
- 80: Plattenträger
- 82: Plateau
- 84: Reliefstruktur
- 86: Gravurlinien

## Patentansprüche

1. Flexible Prägeplatte (70) für eine Bogendruckmaschine (50) zum Bedrucken und Prägen von Druckbogen zur Herstellung von Sicherheitselementen mit einer optisch variablen Struktur, wobei die flexible Prägeplatte (70) mit einem Plattenträger (80) und einem gegenüber der Oberfläche des Plattenträgers erhabenen Plateau (82) mit einer Höhe zwischen 200 µm und 1000 µm ausgebildet ist, das mit einer feinstrukturierten Reliefstruktur (84) versehen ist, welche Strukturtiefen zwischen 20 µm und 250 µm und Strukturbreiten zwischen 20 µm und 1500 µm aufweist, und die linienförmige oder nicht-linienförmige Reliefelemente (86) enthält, die in einem ein- oder zweidimensionalen Raster wiederholt angeordnet sind.

2. Prägeplatte (70) nach Anspruch 1, **dadurch gekennzeichnet, dass** die feinstrukturierte Reliefstruktur (84) Strukturtiefen zwischen 40 µm und 150 µm, bevorzugt zwischen 60 µm und 120 µm aufweist und/oder Strukturbreiten zwischen 40 µm und 1000 µm, bevorzugt zwischen 60 µm und 500 µm aufweist.

3. Prägeplatte (70) nach Anspruch 1 oder 2, **dadurch gekennzeichnet, dass** das Aspektverhältnis von Strukturbreite zu Strukturtiefe der feinstrukturierten Reliefstruktur (84) zwischen 1:1 und 10:1, bevorzugt zwischen 1,5:1 und 3,5:1 liegt.

4. Prägeplatte (70) nach wenigstens einem der Ansprüche 1 bis 3, **dadurch gekennzeichnet, dass** der Plattenträger (80) eine Stärke zwischen 50 µm und 800 µm, bevorzugt zwischen 80 µm und 500 µm, besonders bevorzugt zwischen 100 µm und 250 µm aufweist.

5. Prägeplatte (70) nach wenigstens einem der Ansprüche 1 bis 4, **dadurch gekennzeichnet, dass** das erhabene Plateau (82) eine zwischen 300 µm und 750 µm, bevorzugt zwischen 400 µm und 600 µm aufweist.

6. Prägeplatte (70) nach wenigstens einem der Ansprüche 1 bis 5, **dadurch gekennzeichnet, dass** die linienförmigen Reliefelemente (86) gerade oder gekrümmt, insbesondere gewellt verlaufen, und/oder die nicht-linienförmige Reliefelemente pyramidenförmig und/oder kreiskugelförmig ausgebildet sind.

7. Verfahren zum Herstellen einer flexiblen Prägeplatte (70) nach einem der Ansprüche 1 bis 6, bei dem eine Federstahlplatte bereitgestellt wird, die Federstahlplatte geätzt wird, um einen Plattenträger (80) mit einem erhabenen Plateau (82) mit einer Höhe zwischen 200 µm und 1000 µm zu bilden, und das Plateau (82) durch Fräsung oder Einwirkung von Laserstrahlung mit einer feinstrukturierten Reliefstruktur (84) versehen wird, welche Strukturtiefen zwischen 20 µm und 250 µm und Strukturbreiten zwischen 20 µm und 1500 µm aufweist, und die linienförmige oder nicht-linienförmige Reliefelemente (86) enthält, die in einem ein- oder zweidimensionalen Raster wiederholt angeordnet sind.

## Claims

1. A flexible embossing plate (70) for a sheet-fed printing press (50) for printing on and embossing printing sheets for manufacturing security elements having an optically variable structure, the flexible embossing plate (70) being developed having a plate carrier (80) and, opposite the surface of the plate carrier, a raised plateau (82) having a height between 200 µm and 1000 µm, that is provided with a finely structured relief structure (84) that has structure depths between 20 µm and 250 µm and structure widths between 20 µm and 1500 µm, and that includes line-shaped or non-line-shaped relief elements (86) that are arranged repeatedly in a one- or two-dimensional grid.

2. The embossing plate (70) according to claim 1, **characterized in that** the finely structured relief structure (84) has structure depths between 40 µm and 150 µm, preferably between 60 µm and 120 µm and/or has structure widths between 40 µm and 1000 µm, preferably between 60 µm and 500 µm.

3. The embossing plate (70) according to claim 1 or 2, **characterized in that** the aspect ratio of structure width to structure depth of the finely structured relief structure (84) is between 1:1 and 10:1, preferably between 1.5:1 and 3.5:1.

4. The embossing plate (70) according to at least one of claims 1 to 3, **characterized in that** the plate carrier (80) has a thickness between 50 µm and 800 µm, preferably between 80 µm and 500 µm, particularly preferably between 100 µm and 250 µm.

5. The embossing plate (70) according to at least one of claims 1 to 4, **characterized in that** the raised plateau (82) has a height between 300 µm and 750 µm, preferably between 400 µm and 600 µm.

6. The embossing plate (70) according to at least one of claims 1 to 5, **characterized in that** the line-shaped relief elements (86) run straight or curved, especially in waves, and/or the non-line-shaped relief elements are developed to be pyramid shaped and/or sphere shaped.

7. A method for manufacturing a flexible embossing plate (70) according to one of claims 1 to 6 in which a spring-steel plate is provided, the spring-steel plate is etched to form a plate carrier (80) having a raised plateau (82) having a height between 200 µm and 1000 µm, and the plateau (82) is furnished, by milling or the action of laser radiation, with a finely structured relief structure (84) that has structure depths between 20 µm and 250 µm and structure widths between 20 µm and 1500 µm and that includes line-shaped or non-line-shaped relief elements (86) that are arranged repeatedly in a one- or two-dimensional grid.

## Revendications

1. Plaque de gaufrage souple (70) pour machine d'impression de feuilles (50) servant à imprimer et à gaufrer des feuilles d'impression pour fabriquer des éléments de sécurité dotés d'une structure optiquement variable, la plaque de gaufrage souple (70) étant réalisée avec un support de plaque (80) et un plateau (82) surélevé par rapport à la surface du support de plaque et d'une hauteur comprise entre 200 µm et 1000 µm et qui est pourvu d'une structure en relief finement structurée (84) qui présente des profondeurs de structure de 20 µm à 250 µm et des largeurs de structure de 20 µm à 1500 µm, et qui contient les éléments en relief de forme linéaire ou de forme non linéaire (86) qui sont disposés de manière répétitive dans une trame mono ou bidimensionnelle.

2. Plaque de gaufrage souple (70) selon la revendication 1, **caractérisée en ce que** la structure en relief finement structurée (84) présente des profondeurs de structure de 40 µm à 150 µm, de préférence de 60 µm à 120 µm et/ou des largeurs de structure de 40 µm à 1000 µm, de préférence de 60 µm à 500 µm.

3. Plaque de gaufrage souple (70) selon la revendication 1 ou 2, **caractérisée en ce que** le rapport d'aspect entre la largeur de structure et la profondeur de structure de la structure en relief finement structurée (84) est de 1:1 et 10:1, de préférence 1,5:1 et 3,5:1.

4. Plaque de gaufrage souple (70) selon une des revendications 1 à 3, **caractérisée en ce que** le support de plaque (80) présente une épaisseur de 50 µm à 800 µm, de préférence de 80 µm à 500 µm, très préférentiellement de 100 µm à 250 µm.

5. Plaque de gaufrage souple (70) selon une des revendications 1 à 4, **caractérisée en ce que** le plateau surélevé (82) présente une hauteur de 300 µm à 750 µm, de préférence de 400 µm à 600 µm.

6. Plaque de gaufrage souple (70) selon une des revendications 1 à 5, **caractérisée en ce que** les éléments en relief de forme linéaire (86) ont une orientation rectiligne ou courbée, en particulier ondulée, et/ou les éléments en relief de forme non linéaire ont une conformation de forme pyramidale et/ou hémisphérique.

7. Plaque de gaufrage souple (70) selon une des revendications 1 à 6, dans laquelle est mise à disposition une plaque en acier à ressort, que la plaque en acier en ressort est attaquée pour constituer un support de plaque (80) doté d'un plateau surélevé (82) ayant une hauteur de 200 µm à 1000 µm, et que le plateau (82) est pourvu par fraisage ou action d'un rayonnement laser d'une structure en relief finement structurée (84) qui présente des profondeurs de structure de 20 µm à 250 µm et des largeurs de structure de 20 µm à 1500 µm, et qui contient les éléments en relief de forme linéaire ou de forme non linéaire (86) qui sont disposés de manière répétitive dans une trame mono- ou bidimensionnelle.
